# FASCICULE DE BREVET EUROPEEN

(11) **EP 0 651 953 B1**
(45) Date de publication et mention de la délivrance du brevet: **10.03.1999**
(21) Numéro de dépôt: 94116283.6
(22) Date de dépôt: 15.10.1994
(51) Int. Cl.: A43B 5/04, A43B 5/00

(54) **Chaussure de sport à doublure au moins partiellement élastique**
Sportschuh mit einem wenigstens teilweise elastischen Futter
Sports shoe with an at least partially elastic lining

(30) Priorité: 04.11.1993 FR 9313299
(43) Date de publication de la demande: 10.05.1995
(73) Titulaire: Salomon S.A., 74370 Metz-Tessy (FR)
(72) Inventeur: Donnadieu, Thierry, F-74330 Poisy (FR)

(56) Documents cités:
- FR-A- 2 534 459
- US-A- 2 147 197
- US-A- 4 736 531

## Description

La présente invention a pour objet une chaussure de sport, destinée plus particulièrement à la pratique de sports de glisse comme le ski de fond, le patinage sur glace ou sur route (patin à roues en ligne), cette chaussure étant du type comprenant une semelle externe, un contrefort entourant le talon, une empeigne externe présentant sur l'avant une ouverture pour le passage du pied ainsi qu'une doublure en matériau élastique s'étendant sur le dessus de l'avant pied à l'intérieur de la tige.

Des chaussures de sport avec doublure élastique sont déjà connues.

Par exemple, le brevet US 2,147,197 montre une chaussure de sport constituée d'une chaussette élastique interne ancrée par son fond sur la semelle et d'une tige externe partielle munie de moyens de serrage du pied et fixée sur la semelle de façon totalement indépendante de la chaussette.

De même le US 4,736,531 montre une chaussure similaire, destinée plus particulièrement à la pratique de l'aérobic, qui comporte une sorte de demi-chaussette interne entourant complètement l'avant pied et dont le fond est ancré sur la semelle externe, la chaussette étant libre "d'agripper" le pied indépendamment de la tige externe.

De telles chaussures ont pour but d'être plus confortables, "étirables" que des chaussures usuelles.

Par ailleurs, la structure particulière avec une demi-chaussette élastique du US 4,736,531 est censée permettre à la chaussure de rester "au diapason" du pied, c'est-à-dire de suivre ce dernier lors des rapides mouvements effectués dans une telle discipline.

Dans une chaussure destinée plus particulièrement aux sports de glisse, des problèmes totalement différents se posent et ne sont par conséquent pas résolus par les chaussures décrites dans les brevets précités. En effet, dans les sports de glisse un problème particulièrement important à résoudre est celui de l'équilibre, du fait que le sport se pratique sur un élément "glissant" et donc mobile par rapport au sol. Il est donc essentiel pour le sportif d'avoir une bonne sensation spatiale et de ses membres et de l'organe de glisse.

Ainsi, la transmission vers le pied et la jambe des informations provenant de l'organe de glisse est primordiale.

Un problème de ce type a déjà été évoqué dans le cadre du ski de fond par le demandeur dans sa demande de brevet français n° 92 04962, à propos d'une recherche de la transmission des informations en provenance du ski vers la cheville, lorsque aucune liaison mécanique n'existe entre la tige et la cheville, ou bien dans le cas où cette liaison est effectuée par un collier rigide prolongeant une partie supérieure de ladite tige.

Il a été proposé de remédier à ce problème en disposant d'un collier s'étendant à partir du haut de la tige vers la cheville, réalisé en un matériau extensible de manière à assurer un ajustement précis dudit collier au contour de la cheville et à procurer un effet de capteur en liaison avec le capteur-pied constitué par le serrage du cou-de-pied de la tige de la chaussure, lequel serrage assure la tenue de pied.

Si cette solution a grandement amélioré la manière d'acheminer les informations, elle est néanmoins incomplète, car la chaîne de transmission est interrompue au niveau du pied ou tout au moins perturbée, par la présence de parties rigides constituant la tige.

Le but de la présente invention est donc de remédier à ces inconvénients et de fournir une chaussure de sport permettant d'obtenir une bonne sensation du pied, et, le cas échéant, de l'organe de glisse par rapport à la cheville et donc une information précise sur leurs positions spatiales respectives indispensables à une bonne précision du geste, prise d'appui, et le cas échéant guidage de l'organe de glisse.

Ce but est atteint dans la chaussure selon l'invention, qui est du type comportant une semelle externe, un contrefort entourant le talon, une empeigne, ainsi qu'une doublure en matériau élastique s'étendant sur le dessus de l'avant-pied à l'intérieur de l'empeigne, l'empeigne et le contrefort arrière étant assemblés à la semelle externe dans une zone d'assemblage périphérique de la semelle, par le fait que la doublure élastique est dépourvue de fond et est fixée par son bord périphérique inférieur à la semelle externe, dans la zone d'assemblage périphérique de cette semelle, et par le fait que la doublure est fixée à l'arrière, de chaque côté de la chaussure, sur le contrefort arrière.

Le fait que la doublure élastique soit dépourvue de fond et soit fixée, d'une part, par son bord périphérique à la semelle externe et, d'autre part, au contrefort arrière, permet d'avoir un référencement de cette doublure élastique par rapport à des parties rigides en contact avec la face inférieure du pied et la partie arrière de celui-ci et permet donc un référencement optimum de l'ensemble du pied et de la cheville par rapport à l'organe de glisse.

Il en résulte des sensations de positionnement du pied et précision de guidage grandement améliorées, permettant d'apporter des différences significatives au niveau équilibre, stabilité et prise d'appui, lors de la pratique des sports de glisse et notamment du ski de fond.

Selon une forme de réalisation avantageuse, la doublure est constituée, au moins dans la partie recouvrant l'avant-pied, de deux couches de tissus élastiques reliés ensemble par une couture périphérique, avant montage sur la chaussure, et seule la couche de tissu extérieure est reliée au contrefort. De cette façon, un confort optimum du pied est garanti du fait de la suppression de la couture de liaison entre la doublure et le contrefort à l'intérieur de la chaussure, surtout dans la zone particulièrement sensible du cou-de-pied.

Dans ce cas, il est également avantageux de prévoir que l'assemblage à la semelle soit réalisé à l'aide de la couche de tissu élastique intérieure.

On obtient de ce fait une continuité de la doublure en contact avec le pied et donc un confort accru tout en évitant des surépaisseurs de tissu au niveau de la zone d'assemblage qui seraient préjudiciables à un bon assemblage.

Selon une forme de réalisation également intéressante, la doublure élastique a sensiblement la forme d'une chaussette sans fond couvrant l'ensemble du pied et de la cheville. Une telle construction est particulièrement adaptée à la pratique d'un sport exigeant un déroulement du pied comme le ski de fond dit classique car elle permet une sensation et un référencement optimum de l'ensemble pied/cheville.

D'autres modes particuliers de réalisation selon l'invention sont indiqués dans les revendications 2 à 10.

De toute façon, l'invention sera mieux comprise et d'autres caractéristiques de celle-ci seront mises en évidence à l'aide de la description qui suit, en référence au dessin schématique annexe, représentant à titre d'exemples non limitatifs, plusieurs modes de réalisation préférés de l'invention et dans lequel :
- la figure 1 est une vue en perspective éclatée d'une chaussure de sport selon l'invention, plus particulièrement adaptée à la technique de ski de fond type skating,
- la figure 2 est une vue en perspective éclatée d'une chaussure de sport selon l'invention, plus particulièrement adaptée à la technique de ski de fond dite classique,
- la figure 3 est une vue de détail en perspective montrant le montage de la doublure intérieure sur la semelle,
- la figure 4 est une vue en coupe selon IV-IV de la figure 3.

La chaussure de sport montrée à la figure 1 en perspective éclatée est une chaussure de ski de fond plus particulièrement adaptée à la pratique dite du pas de patineur ou skating, une telle technique s'apparentant également à la technique du patin à glace ou patin à roulettes ou à roues en ligne.

Cette chaussure est constituée :
- d'une semelle externe 2 présentant une zone d'assemblage périphérique 3,
- d'un contrefort 4 entourant et renforçant la zone extérieure du talon de la chaussure,
- d'un système de serrage interne 5, constitué de deux quartiers de serrage 6 destinés à serrer le pied du porteur au niveau du cou-de-pied, chacun de ces quartiers 6 étant constitué d'une bande de tissu flexible de forme sensiblement rectangulaire qui est ancrée à une extrémité 6a sur la semelle externe 2 au niveau de sa zone d'assemblage 3 et dont l'autre extrémité, libre, porte des moyens de serrage 7, en l'occurrence des oeillets pour le passage d'un lacet,
- d'une empeigne 8, constituant avec le contrefort 4 l'essentiel de la partie tige de la chaussure et recouvrant le système de serrage interne 5, cette empeigne étant fixée par son bord périphérique 8a à la semelle externe et au bord avant 4a du contrefort,
- d'une doublure 10 recouvrant tout l'intérieur de la chaussure.

Une telle chaussure comporte également, de façon connue en soi, une première de montage et une semelle interne, ces éléments n'étant pas représentés sur cette figure 1 pour plus de clarté.

De façon également connue en soi, l'empeigne 8 comporte une ouverture 9, fermée en l'occurrence par une fermeture à glissière 9a, destinée à permettre le passage facile du pied lors du chaussage. Une telle ouverture peut également être définie par une simple fente dont les moyens de fermeture seraient constitués par un système de laçage.

La doublure 10 est, dans l'exemple de la figure 1, constituée en deux parties, à savoir une partie avant 11 s'étendant sur toute la zone de l'avant-pied, y compris sur la zone de cou-de-pied en formant une languette 12, et une partie arrière 13 destinée à recouvrir toute la partie talon de la chaussure.

Les deux parties de doublure 11, 13 sont reliées l'une à l'autre au niveau de la ligne du cou-de-pied de la chaussure par une couture sensiblement verticale 14.

La partie de doublure avant 11 présente sensiblement la forme d'une demi-chaussette sans fond et est donc fixée à la semelle externe 2, dans la zone d'assemblage 3 de celle-ci, uniquement par son bord périphérique inférieur 11a.

De même la partie de doublure arrière 13 est dépourvue de fond et est fixée par son bord périphérique inférieur 13a à la semelle externe 2. De plus, la doublure 10 est reliée au bord avant 4a du contrefort 4, au niveau de la zone de jonction 14 de ses deux parties 11, 13 par une couture 15. Le fil 30 réalisant cette couture 15 est représenté partiellement arraché sur la figure 1. Dans le cas où l'un ou les deux quartiers de serrage 6 sont également fixés au bord avant 4a du contrefort, la même couture 15 peut être avantageusement utilisée pour la liaison simultanée du ou des quartiers de serrage 6 et de la doublure 10 à ce contrefort 4.

Bien entendu, la liaison 15 de la doublure 10 au contrefort est réalisée sur chacun des côtés de la chaussure.

La partie arrière de doublure 13 peut également être cousue complètement au contrefort le long du bord périphérique 4b de celui-ci comme représenté par les pointillés 15a.

Dans l'exemple représenté, seule la partie avant 11 de la doublure est en un matériau élastique. Cette partie avant 11 est par ailleurs conformée de façon à définir, au repos, un volume légèrement inférieur au volume du pied qu'elle est destinée à recevoir et par conséquent à exercer sur ce dernier une légère pression, sans toutefois exercer un serrage excessif.

La partie avant 11 s'adapte alors parfaitement à l'avant pied et constitue pour celui-ci une sorte de seconde peau.

Avec une telle construction, un enveloppement précis et confortable de l'avant-pied est donc obtenu tout en permettant un référencement optimum par rapport au bas du pied (en contact avec la semelle) et au talon (en contact avec le contrefort).

Il en résulte, notamment par suite de l'effet seconde peau, des sensations de positionnement du pied et de précision de guidage grandement améliorées, et confirmées par les essais, qui permettent d'apporter des différences significatives au niveau équilibre, skiabilité et prise d'appui.

Contrairement a la partie avant 11, la partie arrière 13 de la doublure est inextensible de façon à garantir une bonne tenue du talon.

La figure 2 montre un autre exemple de réalisation de l'invention, appliquée à une chaussure de fond pour la pratique du pas classique.

Dans cette chaussure, de construction essentiellement similaire, les mêmes références augmentées de 100 seront utilisées pour désigner des éléments similaires ou équivalents.

Cette chaussure est donc également constituée d'une semelle externe 102, d'un contrefort 104, d'un système de serrage interne 105, d'une empeigne 108 et d'une doublure 110, tous fixés sur la semelle externe 102 au niveau de sa zone d'assemblage périphérique 103.

La seule différence entre ces deux chaussures réside dans la réalisation de la doublure 110, qui a ici la forme d'un chausson élastique presque complet, mais toujours dépourvu de fond et destiné par conséquent à recouvrir l'ensemble du pied et de la cheville.

Dans ce cas, la partie arrière 113 du chausson est élastique seulement dans la moitié supérieure 113a, tandis que la partie inférieure 113b reste inextensible de façon à garantir une bonne tenue du talon. La limite 113c entre les parties inférieure et supérieure correspond sensiblement à la limite supérieure de la zone des malléoles.

De la même façon que dans le cas précédent, la doublure 110 est prévue de façon à exercer sur le pied un léger serrage sans contrainte et est cousue, au niveau de la ligne du pli de flexion, à la fois au bord arrière 106a de chacun des quartiers de serrage 106 et au bord avant du contrefort 104 par une même couture 115, (matérialisée par les fils 130 partiellement arrachés) la partie arrière 113b de la doublure étant cousue en 115a le long du contrefort 104. Dans le cas d'une chaussure de ce type impliquant un déroulement du pied, la liaison de chacun des quartiers de serrage 106 au contrefort est particulièrement importante pour l'obtention d'une tenue talon optimum.

Par ailleurs, afin de faciliter la mise en place du pied, la doublure 110 est munie au niveau du talon d'une fente sensiblement verticale 120 s'étendant depuis l'extrémité libre de cette doublure jusqu'à sa zone de jonction avec la semelle.

Une telle construction de la partie de doublure élastique en une seule pièce permet d'avoir une excellente continuité du bout du pied jusqu'au niveau de la cheville et permet par conséquent une excellente remontée des informations. Une telle construction est adaptée pour la pratique d'un sport où un déroulement complet du pied est réalisé comme dans la technique classique en ski de fond, ou encore la marche ou course à pied.

Dans les deux exemples de réalisation représentés, les matériaux utilisés pour réaliser une telle doublure sont choisis de préférence parmi des mousses à cellules ouvertes de façon à ne pas gêner le transfert de transpiration, telles que mousse PU, et/ou des tissus complexés associant de telles mousses à des fibres élastiques et notamment à des fibres élastomères.

Afin d'assurer un confort optimum de l'utilisateur, il peut être prévu de réaliser la ou les parties élastiques de chaque doublure 10, 110 sous la forme d'une double couche de tels tissus élastiques 16, 17 ; 116, 117 comme représenté sur les figures 3 et 4.

Dans un tel cas, les deux couches 16, 17 ; 116, 117 sont assemblées l'une à l'autre par leur bord périphérique, par une couture 18, 118 ou par collage, avant montage de la chaussure.

Afin de réduire les épaisseurs au niveau de la zone de montage de la semelle externe, seule la couche intérieure 17, 117 participera à l'assemblage avec la semelle externe 2, 102, comme représenté sur la figure 4 (NB : 19, 119, représente la première de montage nécessaire dans un tel type d'assemblage).

Comme le montre bien cette figure 4, une continuité totale de la doublure est ainsi obtenue au niveau de l'intérieur de la chaussure en contact avec le pied.

Pour les mêmes raisons de facilité de montage, seule la couche extérieure 16, 116 sera utilisée pour la réalisation de la couture 15, 115 sur le contrefort, notamment lorsque cette couture 15, 115 sert également à l'assemblage des quartiers de serrage 6, 106.

Une telle réalisation permet en outre d'éviter d'avoir une telle couture 15, 115 au contact direct du pied et permet donc un confort accru et une sensation "seconde peau" optimale.

Bien entendu, la présente invention ne se limite pas aux seuls exemples de réalisation décrits ci-avant à titre non limitatif, mais s applique également à toutes les chaussures destinées à la pratique de sport de glisse comme les chaussures de patin à glace, patin à roulettes, patin à roues en ligne, etc...

La présente invention s'applique également à toutes les chaussures de sports pour lesquelles une bonne transmission des informations et une bonne sensation de la position spatiale du pied par rapport à la cheville sont recherchées comme la marche ou la course à pied.

## Revendications

1. Chaussure de sport comprenant une semelle externe (2, 102), un contrefort (4, 104) entourant le talon, une empeigne (8, 108), ainsi qu'une doublure (11, 110) en matériau élastique s'étendant sur le dessus de l'avant-pied à l'intérieur de l'empeigne (8, 108), l'empeigne et le contrefort arrière étant assemblés à la semelle externe (2, 102) dans une zone d'assemblage périphérique (3, 103) de la semelle, caractérisée en ce que la doublure élastique (11, 110) est dépourvue de fond et est fixée par son bord périphérique inférieur à la semelle externe dans la zone d'assemblage périphérique de cette semelle et en ce que la doublure (11, 110) est fixée à l'arrière, de chaque côté de la chaussure (4a, 104a) au contrefort arrière.

2. Chaussure de sport selon la revendication 1, caractérisée en ce que la liaison (15, 115) entre la doublure (11, 110) et le contrefort (4, 104) est située sensiblement au niveau de la ligne du pli de flexion de la chaussure.

3. Chaussure de sport selon l'une des revendications 1 ou 2, caractérisée en ce qu'elle comporte au niveau du cou-de-pied, un système de serrage interne (5, 105) disposé entre la doublure (11, 110) et l'empeigne extérieure (8, 108), ce système de serrage interne (5, 105) étant constitué de deux quartiers de serrage (6, 106), chacun de ces quartiers (6, 106) étant fixé à une extrémité à la semelle (2, 102) dans la zone d'assemblage (3, 103) périphérique de celle-ci et étant muni à l'autre extrémité de moyens de serrage (7, 107) complémentaires de ceux de l'autre quartier, et en ce qu'au moins un de ces quartiers (6, 106) est en outre fixé par son bord arrière au contrefort (4, 104) de la chaussure par la même couture (15, 115) que la doublure (11, 110).

4. Chaussure de sport selon la revendication 3, caractérisée en ce que la doublure élastique (110) a sensiblement la forme d'une chaussette sans fond couvrant l'ensemble du pied et de la cheville.

5. Chaussure de sport selon la revendication 4, caractérisée en ce que la doublure (110) est munie d'une ouverture verticale (120) au niveau de la cheville.

6. Chaussure de sport selon la revendication 5, caractérisée en ce que l'ouverture (120) s'étend de la semelle (102) jusqu'au bout de la doublure (110).

7. Chaussure de sport selon l'une des revendications 1 à 6, caractérisée en ce que la doublure (10, 110) est constituée, au moins dans la partie (11, 111) recouvrant l'avant-pied, de deux couches de tissus élastiques (16, 17 ; 116, 117) reliés ensemble par une couture périphérique (18, 118) avant montage sur la chaussure et en ce que seule la couche de tissu extérieure (18, 118) est reliée au contrefort (4, 104).

8. Chaussure de sport selon la revendication 7, caractérisée en ce que l'assemblage à la semelle (2, 102) est réalisé à l'aide de la couche de tissu élastique intérieure (17, 117).

9. Chaussure selon l'une des revendications 1 à 8, caractérisée en ce que le volume de la doublure (11, 110) est conçu de façon à être légèrement inférieur au volume du pied à chausser de façon à exercer une légère pression sur celui-ci.

10. Chaussure selon l'une des revendications 1 à 9, caractérisée en ce que le volume de la doublure (113a) à l'arrière est prévu de façon à exercer une légère pression sur le pied, sensiblement au-dessus de la zone des malléoles.

## Claims

1. Sport boot comprising an outer sole (2, 102), a stiffener (4, 104) surrounding the heel, a vamp (8, 108), as well as a lining (11, 110) made of an elastic material extending over the top of the front-foot inside the vamp (8, 108), the vamp and the rear stiffener being assembled to the outer sole (2, 102) in a peripheral assembly zone (3, 103) of the sole, characterized in that the elastic lining (11, 110) does not have a base and is fixed by its lower peripheral edge to the outer sole in the peripheral assembly one of this sole, and in that the lining (11, 110) is fixed at the rear, on each side of the boot (4a, 104a), to the rear stiffener.

2. Sport boot according to claim 1, characterized in that the connection (15, 115) between the lining (11, 110) and the stiffener (4, 104) is located substantially at the level of the flexion fold line of the boot.

3. Sport boot according to any of claims 1 or 2, characterised in that it comprises at the level of the instep, an inner tightening system (5, 105) arranged between the lining (11, 110) and the outer vamp (8, 108), this inner tightening system (5, 105) being constituted of two lightening quarters (6, 106), each of these quarters (6, 106) being fixed to one end of the sole (2, 102) in the peripheral assembly zone (3, 103) thereof, and being provided at the other end with tightening means (7, 107) complementary to those of the other quarter, and in that at least one of these quarters (6, 106) is furthermore fixed by its rear edge to the stiffener (4, 104) of the boot by the same stitching (15, 115) as the lining (11, 110).

4. Sport boot according to claim 3, characterized in that the elastic lining (110) has substantially the shape of a sock without a base covering the entire foot and ankle.

5. Sport boot according to claim 4, characterized in that the lining (110) is provided with a vertical opening (120) at the level of the ankle.

6. Sport boot according to claim 5, characterized in that the opening (120) extends from the sole (102) up to the tip of the lining (110).

7. Sport boot according to any of claims 1-6, characterized in that the lining (10, 110) is constituted, at least in the portion (11, 111) covering the front-foot, of two layers of elastic fabric (16, 17; 116, 117) joined together by a peripheral stitching (18, 118) before assembly on the boot and in that only the outer fabric layer (18, 118) is connected to the stiffener (4, 104).

8. Sport boot according to claim 7, characterized in that the assembly to the sole (2, 102) is obtained by means of the inner elastic fabric layer (17, 117).

9. Boot according to one of claims 1-8, characterized in that the volume of the lining (11, 110) is designs so as to be slightly smaller than the volume of the foot of the wearer so as to exert a slight pressure thereupon.

10. Boot according to one of claims 1-9, characterized in that the volume of the lining (113a) at the rear is provided so as to exert a slight pressure on the foot, substantially above the zone of the malleoli.

## Patentansprüche

1. Sportschuh, der eine äußere Sohle (2, 102), eine Kappe (4, 104), die die Ferse umgibt, ein Oberleder (8, 108) sowie ein Futter (11, 110) aus einem elastischen Material aufweist, das sich über dem oberen Teil des Vorderfußes an der Innenseite des Oberleders (8, 108) erstreckt, wobei das Oberleder und die hintere Kappe an die äußere Sohle (2, 102) in einem peripheren Montagebereich (3, 103) der Sohle montiert sind,
dadurch gekennzeichnet, daß
das elastische Futter (11, 110) keinen Boden aufweist und an seinem unteren peripheren Rand an der äußeren Sohle in dem peripheren Montagebereich dieser Sohle befestigt ist, und dadurch, daß das Futter (11, 110) hinten auf jeder Seite des Schuhes (4a, 104a) an der hinteren Kappe befestigt ist.

2. Sportschuh gemäß Anspruch 1, dadurch gekennzeichnet, daß die Verbindung (15, 115) zwischen dem Futter (11, 110) und der Kappe (4, 104) sich im wesentlichen auf dem Niveau der Linie der Biegungsfalte des Schuhes befindet.

3. Sportschuh gemäß einem der Ansprüche 1 oder 2, dadurch gekennzeichnet, daß er auf der Ebene des Fußristes ein internes Festspannsystem (5, 105) aufweist, das zwischen dem Futter (11, 110) und dem äußeren Oberleder (8, 108) angeordnet ist, wobei dieses interne Festspannsystem (5, 105) aus zwei Festspannteilen (6, 106) gebildet ist, wobei jedes dieser Teile (6, 106) an einem Ende der Sohle (2, 102) in dem peripheren Montagebereich (3, 103) derselben befestigt ist und dem anderen Ende mit Festspanneinrichtungen (7, 107) versehen ist, die komplementär zu denjenigen des anderen Teiles sind, und dadurch, daß zumindest eines der Teile (6, 106) außerdem durch seinen hinteren Rand an der Kappe (4, 104) des Schuhes durch die gleiche Naht (15, 115) wie das Futter (11, 110) befestigt ist.

4. Sportschuh gemäß Anspruch 3, dadurch gekennzeichnet, daß das elastische Futter (110) im wesentlichen die Form eines Strumpfes ohne Boden aufweist, der die Gesamtheit des Fußes und des Knöchels überdeckt.

5. Sportschuh gemäß Anspruch 4, dadurch gekennzeichnet, daß das Futter (110) mit einer vertikalen Öffnung (120) auf der Ebene des Knöchels versehen ist.

6. Sportschuh gemäß Anspruch 5, dadurch gekennzeichnet, daß die Öffnung (120) sich von der Sohle (102) bis zum Ende des Futters (110) erstreckt.

7. Sportschuh gemäß einem der Ansprüche 1 bis 6, dadurch gekennzeichnet, daß das Futter (10, 110) aus zumindest einem Teil (11, 111) besteht, der den Vorderfuß überdeckt, und aus zwei Schichten aus elastischem Gewebe (16, 17; 116, 117) die untereinander durch eine periphere Naht (18, 118) vor der Montage auf dem Schuh verbunden sind, und dadurch, daß nur die äußere Gewebeschicht (18, 118) mit der Kappe (4, 104) verbunden ist.

8. Sportschuh gemäß Anspruch 7, dadurch gekennzeichnet, daß die Montage auf der Sohle (2, 102) mit Hilfe der inneren Schicht aus elastischem Gewebe (17, 117) ausgeführt ist.

9. Schuh gemäß einem der Ansprüche 1 bis 8, dadurch gekennzeichnet, daß das Volumen des Futters (11, 110) so entworfen ist, daß es etwas geringer als das Volumen des zu umgebenden Fuß ist, um einen leichten Druck auf diesen auszuüben.

10. Sportschuh gemäß einem der Ansprüche 1 bis 9, dadurch gekennzeichnet, daß das Volumen des Futters (113a) hinten so vorgesehen ist, daß es einen leichten Druck im wesentlichen über dem Bereich des Fußknöchels auf den Fuß ausübt.
